# EUROPÄISCHE PATENTSCHRIFT

(11) **EP 0 299 364 B1**
(45) Veröffentlichungstag und Bekanntmachung des Hinweises auf die Patenterteilung: **27.12.1990**
(21) Anmeldenummer: 88110876.5
(22) Anmeldetag: 07.07.1988
(51) Int. Cl.: F25J 3/04

(54) **Verfahren und Vorrichtung zur Luftzerlegung durch Rektifikation**
Process and apparatus for air separation by rectification
Procédé et dispositif de séparation de l'air par rectification

(30) Priorität: 09.07.1987 DE 3722746
(43) Veröffentlichungstag der Anmeldung: 18.01.1989
(73) Patentinhaber: Linde Aktiengesellschaft, 65189 Wiesbaden (DE)
(72) Erfinder: Rottmann, Dietrich, Dipl.-Ing., D-8000 München 90 (DE); Corduan, Horst, Dipl.-Ing., D-8039 Puchheim (DE)
(74) Vertreter: Schaefer, Gerhard, Dr.

(56) Entgegenhaltungen:
- EP-A- 0 136 926
- EP-A- 0 144 430
- EP-A- 0 173 168
- US-A- 4 533 375

## Beschreibung

Die Erfindung betrifft ferner eine Vorrichtung zur Durchführung eines derartigen Verfahrens.

Ein Verfahren, bei dem Sauerstoff und Stickstoff durch zweistufige Rektifikation gewonnen werden, ist in der US-PS 4 575 388 beschrieben worden. Die Zerlegungsprodukte Sauerstoff und Stickstoff werden dabei dem Sumpf beziehungsweise dem Kopf der zweiten Rektifizierstufe entnommen.

Die US-PS 4 575 388 zeigt auch eine Rohargonkolonne, in die mit Argon angereichertes Gas aus der zweiten Rektifizierstufe eingeführt wird. Aus der Rohargonkolonne wird eine im wesentlichen aus Sauerstoff bestehende flüssige Sumpffraktion in die zweite Rektifizierstufe zurückgeleitet.

Die sauerstoffreiche Flüssigkeit, die im Sumpf der Rohargonkolonne anfällt, weist eine relativ hohe Konzentration an Verunreinigungen auf, da die mit Argon angereicherte Fraktion aus der zweiten Rektifizierstufe neben Sauerstoff und Stickstoff nach Krypton, Xenon und Kohlenwasserstoffe enthält, die sich alle im Sumpf der Rohargonkolonne ansammeln. Durch die Rückführung der Sumpfflüssigkeit in die zweite Rektifizierstufe gelangen die Verunreinigungen in den Sumpf der zweiten Rektifizierstufe und damit in den als Zerlegungsprodukt entnommenen Sauerstoff.

Aufgrund der Verunreinigungen im Sauerstoff erlaubt es das Verfahren nicht, hochreinen, insbesondere flüssigen Sauerstoff, der frei von Krypton, Xenon und Kohlenwasserstoffen ist, aus der zweiten Rektifizierstufe zu gewinnen. Hochreiner Sauerstoff wird beispielsweise in der Elektronikindustrie benötigt.

Auch Stickstoff, der in dem bekannten Verfahren gewonnen wird, enthält Spuren von anderen Gasen, beispielsweise von Helium, Neon, Wasserstoff und Kohlenmonoxid. Für die moderne Halbleiterindustrie wird jedoch Stickstoff höchster Reinheit benötigt.

Die Entfernung von Kohlenmonoxid kann katalytisch durchgeführt werden. Ein üblicherweise am Kopf der ersten Rektifizierstufe angebrachter Heliumablaß kann jedoch nur eine geringe Reduktion an Helium, Neon und Wasserstoff bewirken. Zur weiteren Reinigung ist beispielsweise aus der EP-A 136 926 bekannt, Stickstoff aus der ersten Stufe einer zweistufigen Rektifizierkolonne in eine weitere Kolonne einzuleiten und aus dieser eine gasförmige und eine flüssige Fraktion abzuziehen. Auch dieses Verfahren führt nicht zu einer vollständig befriedigenden Entfernung von Helium, Neon, Wasserstoff und Kohlenmonoxid.

Der Erfindung liegt daher die Aufgabe zugrunde, ein Verfahren der eingangs genannten Art zu entwickeln, das die Erzeugung von hochreinen Zerlegungsprodukten, vorzugsweise von hochreinem Sauerstoff und hochreinem Stickstoff ermöglicht.

Diese Aufgabe wird erfindungsgemäß dadurch gelöst, daß aus einer Rohargonkolonne, in die ein im wesentlichen Sauerstoff und Argon enthaltender Strom aus der zweiten Rektifizierstufe eingeführt wird, eine weitere Fraktion oberhalb des Sumpfes entnommen und in einer Reinstsauerstoffkolonne in hochreinen Sauerstoff und eine leichtere Restfraktion zerlegt wird.

Mit Hilfe dieser Verfahrensschritte kann Sauerstoff als hochreines Zerlegungsprodukt hergestellt werden, das im wesentlichen frei von Argon, Krypton, Xenon und Kohlenwasserstoffen ist.

Die Konzentration an Krypton, Xenon und Kohlenwasserstoffen in der Rohargonkolonne nimmt vom Kolonnensumpf nach oben ab. Die oberhalb des Kolonnensumpfes entnommene Fraktion enthält daher lediglich noch die Komponenten Sauerstoff, Argon und Stickstoff, während sie frei von Krypton, Xenon und Kohlenwasserstoffen ist. In der Reinstsauerstoffkolonne wird der Sauerstoff rektifikatorisch von Stickstoff und Argon abgetrennt. Auf diese Weise läßt sich Sauerstoff mit einer Reinheit von weniger als jeweils 10 ppm, vorzugsweise weniger als 5 ppm, höchst vorzugsweise weniger als 2 ppm Kohlenwasserstoffen, Krypton, Xenon und Stickstoff sowie einem Gehalt von weniger als 20 ppm, vorzugsweise weniger als 15 ppm Argon herstellen.

Der im Sumpf der Reinsauerstoffkolonne gewonnene Sauerstoff wird vorzugsweise in flüssiger Form entnommen. Soll mit dem Verfahren hochreiner gasförmiger Sauerstoff erzeugt werden, so wird zumindest ein Teil des hochreinen Sauerstoffs gasförmig aus der Reinstsauerstoffkolonne entnommen. Die Entnahme erfolgt hierbei dicht oberhalb des Kolonnensumpfes.

Die Restfraktion, die im wesentlichen Sauerstoff, Argon und Stickstoff enthält, wird vom Kopf der Reinstsauerstoffkolonne abgeführt und vorzugsweise oberhalb der Entnahmestelle der weiteren Fraktion in die Rohargonkolonne oder in die zweite Rektifizierstufe zurückgeleitet.

Bei einer bevorzugten Weiterbildung des erfindungsgemäßen Verfahrens wird die weitere Fraktion in flüssiger Form entnommen und als Rücklaufflüssigkeit auf die Reinstsauerstoffkolonne aufgegeben.

Gemäß einer bevorzugten Weiterbildung des erfindungsgemäßen Verfahrens erfolgt die Entnahme der weiteren Fraktion mehrere Böden oberhalb des Säulensumpfes der Rohargonkolonne.

Die Böden zwischen dem Säulensumpf und der Entnahmestelle wirken als Sperre für die unerwünschten Anteile Krypton, Xenon und Kohlenwasserstoffen. Vorzugsweise sind drei bis fünf Rektifizierböden als Sperre vorgesehen.

Bei einer bevorzugten Weiterbildung des erfindungsgemäßen Verfahrens wird der hochreine Sauerstoff mehrere Böden oberhalb des Sumpfes der Reinstsauerstoffkolonne entnommen.

Die einzige Fraktion, die in die Reinsauerstoffkolonne eingeführt wird, enthält zwar im allgemeinen Verunreinigungen der genannten Art nur in Größenordnungen weit unterhalb von ppm. Trotzdem können sich solche Anteile durch Anreicherung von kleinsten Spuren oder durch Eindringen von außen beispielsweise durch undichte Stellen in der Sumpfheizung in den Sumpf der Reinstsauerstoffkolonne gelangen. Deswegen ist die Entnahme einige, vorzugsweise drei bis fünf Böden oberhalb des Sumpfes der Reinstsauerstoffkolonne besonders günstig, da diese Böden - wie in der Rohargonsäule - als Sperre für unerwünschte Spuren von Krypton, Xenon und Kohlenwasserstoffen dienen. Der hochreine Sauerstoff kann an dieser Stelle sowohl flüssig als auch gasförmig entnommen werden. Um eine langsame Anreicherung von Verunreinigungen im Sumpf während des Betriebs zu vermeiden, ist es vorteilhaft, wenn ein kleiner Teil der Sumpfflüssigkeit aus der Reinstsauerstoffkolonne herausgeführt und verworfen oder in die zweite Rektifizierstufe zurückgeführt wird.

Bei einer weiteren bevorzugten Ausgestaltung des erfindungsgemäßen Verfahrens wird der Säulensumpf der weiteren Kolonne durch Stickstoff vom Kopf der ersten Rektifizierstufe beheizt.

Die Beheizung erfolgt vorzugsweise durch Wärmetausch in einem im Sumpf der Reinstsauerstoffkolonne angeordneten Kondensator-Verdampfer. Hierbei ist es von Vorteil, wenn der Stickstoff bei der Beheizung mindestens teilweise kondensiert und das Kondensat in die Druckstufe zurückgeleitet wird.

Eine Vorrichtung zur Durchführung des erfindungsgemäßen Verfahrens umfaßt eine zweistufige Rektifizierkolonne und eine mit deren zweiter Stufe verbundene Rohargonkolonne und ist gekennzeichnet durch eine Reinstsauerstoffkolonne, die mittels einer seitlichen Entnahmeleitung mit der Rohargonkolonne verbunden ist, wobei die seitliche Entnahmeleitung mehrere Rektifizierböden oberhalb des Sumpfes der Rohargonkolonne angeordnet ist.

Die der Erfindung zugrundeliegende Aufgabe wird weiterhin dadurch gelöst, daß eine weitere stickstoffreiche Fraktion vom Kopf der ersten Rektifizierstufe in eine Reinststickstoffkolonne eingeführt und dort in eine Sumpfflüssigkeit und in eine Restgasfraktion zerlegt wird, wobei die Sumpfflüssigkeit zum Kopf der ersten Rektifzierstufe zurückgeleitet wird und einige Böden unterhalb des Kopfes der ersten Rektifizierstufe eine flüssige Fraktion aus hochreinem Stickstoff entnommen wird.

Durch die Anwendung dieser Verfahrensschritte kann Stickstoff als sehr reines Zerlegungsprodukt hergestellt werden. Dazu werden in der Reinststickstoffkolonne Helium, Neon, Wasserstoff und Kohlenmonoxid rektifikatorisch vom Stickstoff abgetrennt und in einer Restgasfraktion herausgeführt. Die Restgasfraktion kann beispielsweise unreinem Stickstoff, der üblicherweise der zweiten Rektifizierstufe entnommen und zur Regenerierung von Molsiebadsorbern eingesetzt wird, beigemischt werden.

Die Rückführung von flüssigen Stickstoff in die erste Rektifizierstufe und die Entnahme unterhalb einiger Sperrböden bewirken, daß Reste von leichten Gasen wie Helium, Neon oder Wasserstoff zurückgehalten werden, die sich trotz eines Heliumablasses auch bei Anwendung der zusätzlichen Rektifikation in der Reinststickstoffkolonne am Kopf der ersten Rektifizierstufe anreichern können. Der flüssige hochreine Stickstoff weist eine Reinheit von 99,999% auf und enthält noch Argon, Helium, Neon, Wasserstoff und Kohlenmonoxid.

In einer günstigen Weiterbildung des erfindungsgemäßen Verfahrens wird der flüssige hochreine Stickstoff mindestens teilweise unterkühlt. Dadurch wird die Speicherung des Flüssigproduktanteils in einem Tank erleichtert. Die Abkühlung wird vorzugsweise in indirektem Wärmetausch mit Stickstoff aus der zweiten Rektifizierstufe durchgeführt. Danach kann der Stickstoff in einen Abscheider geführt und aus diesem als Flüssigkeit entnommen werden.

Falls ein Teil des hochreinen Stickstoffs gasförmig gewonnen werden soll, erweist es sich als günstig, wenn der flüssige hochreine Stickstoff mindestens teilweise in Wärmetausch mit kondensierendem Stickstoff aus dem Kopf der ersten Rektifizierstufe verdampft wird.

Eine Vorrichtung zur Durchführung des Verfahrens zur Gewinnung von hochreinem Stickstoff umfaßt eine zweistufige Rektifizierkolonne, bei der eine erste und eine zweite Rektifizierstufe über einen gemeinsamen Kondensator-Verdampfer in wärmetauschender Verbindung stehen, eine Reinststickstoffkolonne, deren unterer Bereich durch eine Gasleitung und durch eine Flüssigkeitsleitung mit dem oberen Bereich der ersten Rektifizierstufe verbunden ist, und eine Entnahmeleitung für hochreinen Stickstoff, die einige Böden unterhalb des Kopfes an der ersten Rektifizierstufe angebracht ist.

In einer bevorzugten Weiterbildung werden bei dem erfindungsgemäßen Verfahren die Verfahrensschritte aus einem der Ansprüche 1 bis 5 und die Verfahrensschritte aus einem der Ansprüche 7 bis 9 gemeinsam angewandt und außerdem die Sumpfflüssigkeit der Reinstsauerstoffkolonne durch Wärmetausch mit dem Gas im Kopf der Reinststickstoffkolonne beheizt.

Auf diese Weise können sowohl Sauerstoff als auch Stickstoff als Zerlegungsprodukte von höchster Reinheit hergestellt werden. Der Energieaufwand ist durch den Wärmetausch zwischen Reinstsauerstoff- und Reinststickstoffkolonne besonders gering.

Eine Vorrichtung zur Durchführung dieses Verfahrens weist zusätzlich einen Kondensator-Verdampfer auf, der zwischen Reinstsauerstoff- und Reinststickstoffkolonne angebracht ist. Auf diese Weise können Reinstsauerstoff- und Reinststickstoffkolonne als eine Einheit gefertigt werden, was weitere Einsparungen bei Fertigungs- und Kapitalkosten bewirkt.

Die Erfindung sowie weitere Einzelheiten der Erfindung werden anhand von schematisch dargestellten Ausführungsbeispielen näher erläutert:
Hierbei zeigen:
   Figur 1 ein Verfahrensschema einer Ausführungsform des erfindungsgemäßen Verfahrens zur Erzeugung von hochreinem Sauerstoff,
   Figur 2 eine schematische Darstellung eines Details aus einer weiteren Ausführungsform zur Erzeugung von hochreinem Sauerstoff,
   Figur 3 eine Ausführungsform des erfindungsgemäßen Verfahrens zur Erzeugung von hochreinem Stickstoff und
   Figur 4 ein Verfahrensschema einer weiteren Ausführungsform des erfindungsgemäßen Verfahrens zur gleichzeitigen Erzeugung von hochreinem Sauerstoff und hochreinem Stickstoff.

Gleiche oder analoge Verfahrensschritte beziehungsweise Anlagenteile tragen in den Figuren dieselben Bezugszeichen.

Von Verunreinigungen wie C0₂ und H₂0 in üblicher Weise vorgereinigte und auf einen Druck von ca. 6,3 bar komprimierte Luft wird über eine Leitung 1 der ersten Stufe 2 einer zweistufigen Rektifizierkolonne 3 zugeführt. Bei einer Temperatur von ca. -177_{°}C wird die Luft in eine stickstoffreiche Fraktion im Kopf und eine sauerstoffreiche Fraktion im Sumpf vorzerlegt. Ein Teil der stickstoffreichen Fraktion wird in flüssiger Form entnommen (Leitung 4), in einem Wärmetauscher 5 unterkühlt, entspannt und mit einer Temperatur von etwa - 193_{°}C als Rücklauf auf die zweiten Stufe 6 der Rektifizierkolonne 3 aufgegeben. Die beiden Stufen 2,6 der Rektifizierkolonne 3 stehen über einen gemeinsamen Kondensator-Verdampfer 7 in wärmetauschender Verbindung miteinander.

Die sauerstoffreiche Fraktion aus dem Sumpf der ersten Stufe 2 wird über eine Leitung 8 entnommen, im Wärmetauscher 5 unterkühlt und an einer Zwischenstelle, die auf einem höheren Temperaturniveau als die zugeführte stickstoffreiche Fraktion 4 liegt, daraus entnommen. Ein Teil der sauerstoffreichen Fraktion, die auf einer Temperatur von ca. - 182_{°}C ist, wird an einer Zwischenstelle auf die zweite Stufe 6 aufgegeben, während der Rest als Kühlmittel einem Kondensator-Verdampfer 9 im Kopf einer Rohargonkolonne 10 zugeführt wird.

Ein weiterer vorgereinigter Luftstrom, der zur Kälteerzeugung komprimiert und anschließend entspannt worden ist, wird über eine Leitung 11 der zweiten Stufe 6 etwa in Höhe der Zuführung der sauerstoffreichen Fraktion 8 zugeführt. In der zweiten Stufe 6, die bei einer Temperatur von ca. -179_{°}C und einem Druck von ca. 1,6 bar betrieben wird, werden die Vorzerlegungsfraktionen aus der ersten Stufe in reinen Sauerstoff, der im Kolonnensumpf gewonnen wird und reinen Stickstoff, der im Kopf der Kolonne gewonnen wird, zerlegt. Der Sauerstoff hat typischerweise eine Reinheit von 99,5 % und enthält noch ca. 0,5% Argon und zusätzlich das gesamte Krypton und Xenon sowie die Kohlenwasserstoffe im ppm-Bereich, die in der Luft vorhanden sind.

Der Sauerstoff wird gasförmig oberhalb des Kolonnensumpfes über eine Leitung 12 und/oder in flüssiger Form aus dem Kolonnensumpf über eine Leitung 13 entnommen. Der flüssige Sauerstoff wird im Wärmetauscher 5 unterkühlt.

Aus dem Kopf der zweiten Stufe 6 wird flüssiger Stickstoff (Leitung 14) mit einer Reinheit von 99,995 % herausgeführt. Gasförmiger reiner Stickstoff mit einer Reinheit von 99,995% wird über eine Leitung 15 vom Kopf der zweiten Stufe 6 entnommen. Diese beiden Stickstofffraktionen sind noch durch die üblichen Bestandteile wie Sauerstoff, Argon, Helium, Neon, Wasserstoff und Kohlenmonoxid verunreinigt.

Unreiner gasförmiger Stickstoff (ca. 0,15% 0₂-Gehalt) wird über eine Leitung 16 aus dem oberen Kolonnendrittel entnommen. Die beiden gasförmigen Stickstoffströme werden im Wärmetauscher 5 angewärmt und aus der Anlage abgeführt.

Etwas unterhalb der Kolonnenmitte, etwa zwischen dem 35. und 36. Boden bei einer Gesamtbodenzahl von 96 ist die Argonkonzentration in der zweiten Stufe 6 am höchsten. In Höhe dieser Stelle wird über eine Leitung 17 eine Fraktion aus der zweiten Stufe entnommen, die bis 91% 0₂ wenige ppm N₂ bis 9% Argon sowie Spuren von Xenon, Krypton, Kohlenwasserstoffen im ppm-Bereich enthält. Diese Fraktion wird der Rohargonkolonne 10 an ihrem unteren Ende zugeführt und dort durch Rektifikation in eine gasförmige Rohargonfraktion, die vom Kopf der Rohargonkolonne über eine Leitung 18 entnommen wird und eine flüssige Sumpffraktion, die über eine Leitung 19 in die zweite Stufe zurückgeleitet wird, zerlegt. Die Rohargonfraktion weist vorzugsweise eine Zusammensetzung von 2% 0₂, 97% Argon und 1% N₂ auf, die Sumpfflüssigkeit eine Zusammensetzung von 94% 0₂, 6% Argon auf.

Eine Teil des Rohargons wird unter Bildung von Rücklaufflüssigkeit im Kondensator-Verdampfer 9 durch Wärmetausch mit zuvor entspannter sauerstoffreicher Flüssigkeit aus der ersten Rektifizierstufe 2 kondensiert. Dabei wird die sauerstoffreiche Flüssigkeit zum Teil verdampft. Der verdampfte Anteil wird über eine Leitung 20 entnommen und zusammen mit aus dem Verdampferraum entnommener Flüssigkeit (Leitung 21) in die zweite Stufe 6 geleitet. Drei bis fünf Böden oberhalb der Sumpfflüssigkeit wird eine flüssige Fraktion über eine Leitung 22 aus der Rohargonkolonne entnommen und auf eine Reinstsauerstoffkolonne 23 aufgegeben. Die Fraktion 22 besteht nur noch aus den Komponenten 0₂, Argon und N₂ und ist frei von Krypton, Xenon und Kohlenwasserstoffen. Der Grund hierfür liegt darin, daß die Verunreinigungen (Krypton, Xenon, Kohlenwasserstoffe) durch die Böden zwischen dem Kolonnensumpf und der Entnahmestelle im Kolonnensumpf festgehalten werden und über die Leitung 19 in die zweite Stufe 6 zurückgeschleust werden.

In der Reinstsauerstoffkolonne 23, die bei einer Temperatur von -179_{°}C und einem Druck von 1,5 bar betrieben wird, werden Stickstoff und Argon vom Sauerstoff abgetrennt und als gasförmige Restfraktion über eine Leitung 24 vom Kopf entnommen und oberhalb der Entnahmestelle der flüssigen Fraktion 22 in die Rohargonkolonne 10 oder oberhalb der Leitung 17 in die Kolonne 6 (gestrichelte Leitung 42) zurückgeleitet. Aus dem Sumpf der Reinstsauerstoffkolonne 23 wird hochreiner flüssiger Sauerstoff mit einer Reinheit von 99,999% über eine Leitung 25 entnommen. Der Sauerstoff weist typisch folgende Verunreinigungen auf: Kohlenwasserstoffe, Krypton, Xenon, Stickstoff jeweils weniger als 1 ppm, Argon weniger als 10 ppm. Der hochreine flüssige Sauerstoff wird im Wärmetauscher 5 unterkühlt und anschließend aus der Anlage abgeführt. Bei Bedarf kann zusätzlich oder alternativ hochreiner gasförmiger Sauerstoff oberhalb des Kolonnensumpfes über eine Leitung 26 entnommen werden.

Die Beheizung des Kolonnensumpfes erfolgt durch Stickstoff, der vom Kopf der ersten Stufe 2 entnommen und über eine Leitung 27 einem im Kolonnensumpf angeordneten Kondensator-Verdampfer 28 zugeführt wird. Bei dem Wärmetausch kondensiert der Stickstoff und wird über eine Leitung 29 wieder in den Kopf der ersten Stufe 2 zurückgeleitet. Ein Teil des gasförmigen Stickstoffs wird von der Leitung 27 abgezweigt und über eine Leitung 30 entnommen.

Figur 2 zeigt eine Abwandlung der Verfahrens der Figur 1. Da der größte Teil des abgewandelten Verfahrens mit dem der Figur 1 identisch ist, ist in Figur 2 lediglich die Reinstsauerstoffkolonne 23 dargestellt.

Die Entnahme des flüssigen hochreinen Sauerstoffs über Leitung 25 beziehungsweise des gasförmigen hochreinen Sauerstoffs über Leitung 26 erfolgt hier einige Böden oberhalb des Sumpfes. Die vorzugsweise drei bis fünf Rektifizierböden halten unerwünschte Anteile wie Krypton, Xenon und Kohlenwasserstoffe zurück, die durch Anreichern von Spuren oder durch Eindringen durch weniger dichte Stelle am Kondensator-Verdampfer 28 in den Sumpf der Reinstsauerstoffkolonne 23 gelangen können.

Leitung 43 dient zum Abführen einer kleinen Menge Sumpfflüssigkeit, die entweder verworfen oder in die zweite Rektifizierstufe zurückgeleitet wird. Auf diese Weise kann die Anreicherung von unerwünschten Anteilen im Sumpf der Reinstsauerstoffkolonne 23 weitgehend verhindert werden.

Figur 3 zeigt eine weitere Ausführungsform des erfindungsgemäßen Verfahrens, bei dem hochreiner Stickstoff erzeugt wird. Analoge Anlagenteile sind mit denselben Bezugszeichen wie in Figur 1 versehen.

Gasförmiger Stickstoff aus dem Kopf der ersten Rektifizierstufe 2 wird über Leitung 27 in eine Reinststickstoffkolonne 31, die etwa beim gleichen Druck wie die erste Rektifizierstufe betrieben wird, eingespeist und dort in eine flüssige Sumpffraktion und in eine Restgasfraktion getrennt. Die Restgasfraktion enthält unerwünschte Anteile wie Helium, Neon und Kohlenmonoxid und wird über Leitung 33 abgezogen und der unreinen Stickstofffraktion 16 aus der zweiten Rektifizierstufe 6 beigemischt.

Die Sumpffraktion fließt über Leitung 29 zurück zur ersten Rektifizierstufe, aus der über Leitung 34 hochreiner Stickstoff abgezogen wird. Zwischen Kopfkondensator und Entnahmestelle für Leitung 34 liegen zwei bis fünf Rektifizierböden, die als Sperre für Helium, Neon und Kohlenmonoxid wirken, deren Konzentration im Kopf der Kolonne am größten ist. Der hochreine Stickstoff 34 weist eine Reinheit von 99,999% auf, der Rest besteht im wesentlichen aus Argon.

Neben der Leitung 27 mündet eine weitere Leitung 32 in die Reinststickstoffkolonne 31. Die Leitung 32 ist unmittelbar am Kondensator 7 angeschlossen und wird auch als Heliumablaß bezeichnet. In diesem Bereich reichern sich die Luftbestandteile Helium, Neon und Kohlenmonoxid an. Diese Bestandteile werden zusammen mit dem Stickstoff über die Leitung 32 aus der Ersten Stufe 2 abgeführt und mit der Kopffraktion der Reinststickstoffkolonne 31 entnommen.

Der Kopf der Reinststickstoffkolonne 31 wird mit sauerstoffreicher Flüssigkeit 46 gekühlt, die aus dem Sumpf der ersten Rektifizierstufe 2 stammt. Die sauerstoffreiche Flüssigkeit wird dabei teilweise verdampft, verläßt den Kopfkondensator der Reinststickstoffkolonne 31 über Leitung 44 beziehungsweise 45 und wird anschließend in die zweite Rektifizierstufe 6 eingeleitet.

Sofern der hochreine Stickstoff in flüssiger Form gewünscht wird, wird der über Leitung 34 entnommene Stickstoffe in Wärmetauscher 5 unterkühlt und anschließend entspannt. Das bei der Entspannung entstehende Flaschgas wird in einem Abscheider 35 abgetrennt und über eine Leitung 36 dem Stickstoff in Leitung 15 zugemischt. Über Leitung 37 kann flüssiger Stickstoff höchster Reinheit entnommen werden.

Sofern zusätzlich oder alternativ hochreiner Stickstoff als Gas benötigt wird, wird der hochreine flüssige Stickstoff (Leitung 38) teilweise oder ganz ohne vorherige Unterkühlung entspannt und einem Verdampfer 39 zugeführt. Der Verdampfer wird durch einen Teilstrom des gasförmigen Stickstoffs in Leitung 30 beheizt, der über eine Leitung 40 abgezweigt und nach dem Wärmetausch im Verdampfer 39 der stickstoffreichen Fraktion 4 zugemischt wird. Der hochreine gasförmige Stickstoff wird über eine Leitung 41 aus dem Verdampfer 39 abgeführt.

Eine Ausführungsform des erfindungsgemäßen Verfahrens, bei sowohl hochreiner Sauerstoff als auch hochreiner Stickstoff hergestellt werden kann, ist in Figur 4 dargestellt. Hier sind die Reinstsauerstoffkolonne 23 und die Reinststickstoffkolonne 31 zu einer Einheit zusammengefaßt und stehen über einen nunmehr gemeinsamen Kondensator-Verdampfer 28 in wärmetauschender Verbindung. Dadurch können die Beheizung des Sumpfes der Reinstsauerstoffkolonne 27 und die Kühlung des Kopfes der Reinststickstoffsäule 31 mit Hilfe von nur einer Wärmetauschapparatur durchgeführt werden.

## Patentansprüche

1. Verfahren zur Luftzerlegung durch Rektifikation, bei dem die Luft in einer ersten Rektifizierstufe in eine stickstoffreiche und eine sauerstoffreiche Fraktion vorzerlegt wird und die beiden Fraktionen einer zweiten Rektifizierstufe. zugeführt und in Sauerstoff und Stickstoff zerlegt werden, und bei dem ein im wesentlichen Sauerstoff und Argon enthaltender Strom (17) aus der zweiten Rektifizierstufe (6) in eine Rohargonkolonne (10) eingeführt wird, dadurch gekennzeichnet, daß der Rohargonkolonne (10) eine weitere Fraktion (22) oberhalb des Sumpfes entnommen und in einer Reinstsauerstoffkolonne (23) in hochreinen Sauerstoff (25, 26) und eine leichtere Restfraktion (24) zerlegt wird.

2. Verfahren nach Anspruch 1, dadurch gekennzeichnet, daß die weitere Fraktion (22) in flüssiger Form entnommen und als Rücklaufflüssigkeit auf die Reinstsauerstoffkolonne (23) aufgegeben wird.

3. Verfahren nach Anspruch 1 oder 2, dadurch gekennzeichnet, daß die Entnahme der weiteren Fraktion (22) mehrere Böden oberhalb des Säulensumpfes der Rohargonkolonne (10) erfolgt.

4. Verfahren nach einem der Ansprüche 1 bis 3, dadurch gekennzeichnet, daß der hochreine Sauerstoff (25, 26) mehrere Böden oberhalb des Sumpfes der Reinstsauerstoffkolonne (23) entnommen wird.

5. Verfahren nach einem der Ansprüche 1 bis 4, dadurch gekennzeichnet, daß der Säulensumpf der Reinstsauerstoffkolonne (23) durch Stickstoff (27) vom Kopf der ersten Rektifizierstufe (2) beheizt wird.

6. Vorrichtung zur Durchführung des Verfahrens nach Anspruch 1 mit einer zweistufigen Rektifizierkolonne und mit einer mit deren zweiter Stufe verbundenen Rohargonkolonne, gekennzeichnet durch eine Reinstsauerstoffkolonne (23), deren oberer Bereich mittels einer seitlichen Entnahmeleitung (22) mit der Rohargonkolonne (10) verbunden ist, wobei die seitliche Entnahmeleitung (22) mehrere Rektifizierböden oberhalb des Sumpfes der Rohargonkolonne (10) angeordnet ist.

7. Verfahren zur Luftzerlegung durch Rektifikation, bei dem die Luft in einer ersten Rektifizierstufe in eine stickstoffreiche und eine sauerstoffreiche Fraktion vorzerlegt wird und die beiden Fraktionen einer zweiten Rektifizierstufe zugeführt und in Sauerstoff und Stickstoff zerlegt werden und bei dem eine weitere stickstoffreiche Fraktion (27) vom Kopf der ersten Rektifizierstufe (2) in eine Reinststickstoffkolonne (31) eingeführt und dort in eine Sumpfflüssigkeit (29) und in eine Restgasfraktion (33) zerlegt wird, dadurch gekennzeichnet, daß die Sumpfflüssigkeit (29) zum Kopf der ersten Rektifizierstufe (2) zurückgeleitet wird und daß einige Böden unterhalb des Kopfes der ersten Rektifizierstufe (2) eine flüssige Fraktion (34) aus hochreinem Stickstoff entnommen wird.

8. Verfahren nach Anspruch 7, dadurch gekennzeichnet, daß der flüssige hochreine Stickstoff (34) mindestens teilweise unterkühlt wird.

9. Verfahren nach Anspruch 7 oder 8, dadurch gekennzeichnet, daß der flüssige hochreine Stickstoff (34) mindestens teilweise in Wärmetausch mit kondensierendem Stickstoff (40) aus dem Kopf der ersten Rektifizierstufe (2) verdampft wird.

10. Vorrichtung zur Durchführung des Verfahrens nach einem der Ansprüche 7 bis 9, mit einer zweistufigen Rektifizierkolonne (3), bei der eine erste (2) und eine zweite (6) Rektifizierstufe über einen gemeinsamen Kondensator-Verdampfer (7) in wärmetauschender Verbindung stehen, und mit einer Reinststickstoffkolonne (31), durch eine Gasleitung (27) und dadurch gekennzeichnet, daß der untere Bereich der Reinststickstoffkolonne (31) durch eine Flüssigkeitsleitung (29) mit dem oberen Bereich der ersten Rektifizierstufe (2) verbunden ist, und daß eine Entnahmeleitung (34) für hochreinen Stickstoff einige Böden unterhalb des Kopfes an der ersten Rektifizierstufe (2) angebracht ist.

11. Verfahren zur Luftzerlegung, bei dem die Verfahrensschritte aus einem der Ansprüche 1 bis 5 und die Verfahrensschritte aus einem der Ansprüche 7 bis 9 gemeinsam angewandt werden, dadurch gekennzeichnet, daß die Sumpfflüssigkeit der Reinstsauerstoffkolonne (23) durch Wärmetausch mit dem Gas im Kopf der Reinststickstoffkolonne (31) beheizt wird.

12. Vorrichtung zur Durchführung des Verfahrens nach Anspruch 11, welche die Merkmale des Anspruchs 6 und diejenigen des Anspruchs 10 aufweist, gekennzeichnet durch einen Kondensator-Verdampfer (28), der zwischen Reinstsauerstoff-und Reinststickstoffkolonne (23, 31) angebracht ist.

## Claims

1. A process for separating air by rectification in which the air is preliminarily separated into a nitrogen-rich fraction and an oxygen-rich fraction in a first rectification stage and the two fractions are fed to a second rectification stage and are separated into oxygen and nitrogen, and wherein a stream (17), fundamentally containing oxygen and argon, from the second rectification stage (6) is introduced into a crude argon column (10), characterised in that from the crude argon column (10) a further fraction (22) is discharged above the sump and is separated in a high-purity oxygen column (23) into high-purity oxygen (25, 26) and a lighter residual fraction (24).

2. A process as claimed in claim 1, characterised in that the further fraction (22) is discharged in liquid form and is fed to the high-purity oxygen column (23) as reflux liquid.

3. A process as claimed in claim 1 or claim 2, characterised in that the discharge of the further fraction (22) takes place several plates above the column sump of the crude argon column (10).

4. A process as claimed in one of claims 1 to 3, characterised in that the high-purity oxygen (25, 26) is discharged several plates above the sump of the high-purity oxygen column (23).

5. A process as claimed in one of claims 1 to 4, characterised in that the column sump of the high-purity oxygen column (23) is heated by nitrogen (27) from the head of the first rectification stage (2).

6. A device for implementing the process claimed in claim 1 comprising a two-stage rectification column and a crude argon column which is connected to the second stage of the two-stage rectification column, characterised by a high-purity oxygen column (23), the upper part of which is connected by a lateral discharge pipeline (22) to the crude argon column (10), where the lateral discharge pipeline (22) is arranged several rectification plates above the sump of the crude argon column (10).

7. A process for separating air by rectification, wherein the air is preliminarily separated in a first rectification stage into a nitrogen-rich fraction and an oxygen-rich and the two fractions are fed to a second rectification stage and are separated into oxygen and nitrogen, and wherein a further nitrogen-rich fraction (27) from the head of the first rectification stage (2) is introduced into a high-purity nitrogen column (31) and here is separated into a sump liquid (29) and a residual gas fraction (33), characterised in that the sump liquid (29) is returned to the head of the first rectification stage (2) and that a liquid fraction (34) of high-purity nitrogen is discharged a few plates below the head of the first rectification stage (2).

8. A process as claimed in claim 7, characterised in that the liquid, high-purity nitrogen (34) is at least partially supercooled.

9. A process as claimed in claim 7 or claim 7, characterised in that the liquid, high-purity nitrogen (34) is at least partially vaporised in heat exchange with condensing nitrogen (40) form the head of the first rectification stage (2).

10. A device for the implementatoin of the process claimed in one of claims 7 to 9, comprising a two-stage rectification column (3) wherien a first rectification stage (2) and a second rectification stage (6) are connected in heat-exchanging fashion via a common condenser-vaporiser (7) and comprising a high-purity nitrogen column (31), characterised in that the lower part of the high-purity nitrogen column (31) is connected by a gas pipeline (27) and a liquid pipeline (29) to the upper part of the first rectification stage (2) and that a discharge pipeline (34) for high-purity nitrogen is arranged a few plates below the head of the first rectification stage (2).

11. A process for separating air wherein the process steps from one of claims 1 to 5 and the process steps from one of claims 7 to 9 are applied jointly, characterised in that the sump liquid from the high-purity oxygen column (23) is heated by heat exchange with the gas at the head of the high-purity nitrogen column (31).

12. A device for the implementation of the process claimed in claim 11, which comprises the features of claim 6 and those of claim 10, characterised by a condenser-vaporiser (28) which is arranged between the high-purity oxygen column (23) and the high-purity nitrogen column (31).

## Revendications

1. Procédé de séparation de l'air par rectification, dans lequel on effectue dans un premier étage de rectification une séparation préalable de l'air en une fraction riche en azote et en une fraction riche en oxygène, ces deux fractions étant amenées vers un deuxième étage de rectification pour séprarer l'oxygène et l'azote, cependant qu'un courant (17) renfermant essentiellement de l'oxygène et de l'argon et provenant dudit deuxième étage de rectificatoin (6) est introduit dans une colonne à argon brut (10), caractérisé en ce qu'on retire de ladite colonne à argon brut (10) au-dessus de la cuve une fraction additionnelle (22) et en ce qu'on sépare cette fraction additionnelle dans une colonne de séparation de l'oxygène extra pur (23) en oxygène extra pur (25, 26) et en une fraction restante plus légère (24).

2. Procédé selon la revendication 1, caractérisé en ce que la fraction additionnelle (22) est retirée à l'état liquide et introduite comme liquide de recyclage dans la colonne de séparation de l'oxygène extra pur (23).

3. Procédé selon la revendication 1 ou 2, caractérisé en ce que le prélèvement de la fraction additionnelle (22) est effectuée au-dessus de la cuve de la colonne à argon brut (10), à une distance de cette cuve qui correspond à une pluralité de plateaux.

4. Procédé selon une quelconque des revendications 1 à 3, caractérisé en ce que l'oxygène extra pur (25, 26) est retiré au-dessus de la cuve de la colonne de séparation d'oxygène de pureté spéciale (23), à un niveau correspondant à plusieurs plateaux au-dessus de la cuve.

5. Procédé selon l'une quelconque des revendications 1 à 4, caractérisé en ce que l'on réchauffe la cuve de la colonne à oxygène extra pur (23) à l'aide d'azote (27) provenant de la tête du premier étage de rectification (2).

6. Dispositif pour la mise en oeuvre du procédé selon la revendication 1, comportant une colonne de rectification à deux étages et une colonne à argon brut reliée au deuxième étage de la colonne de rectification précitée, caractérisée en ce qu'elle comporte, en outre, une colonne à oxygène extra pur (23) dont la partie supérieure est reliée à ladite colonne à argon brut (10) par une conduite latérale de prélèvement (22) qui est disposée au-dessus de la cuve de ladite colonne à argon brut (10) à une distance de cette cuve qui correspond à une pluralité de plateaux de rectification.

7. Procédé de séparation de l'air par rectification, dans lequel l'air est pré-séparé, dans un premier étage de rectification, en une fraction riche en oxygène et une fraction riche en azote, ces deux fractions étant amenées vers un deuxième étage de rectification et séparées en oxygène et azote, cependant qu'une fraction additionnelle (27) riche en azote provenant de la tête du premier étage de rectification (2) est introduite dans une colonne à azote de pureté spéciale (31) où elle est séparée en un liquide de cuve (29) et une fraction gazeuse résiduaire (33), caractérisé en ce qu'on recycle ledit de cuve (29) vers la tête dudit premier étage de rectification (2) et en ce qu'on retire au-dessous de la tête du premier étage de rectification (3), à une distance de cette tête qui correspond à une pluralité de plateaux, une fraction liquide (34) d'azote de pureté spéciale.

8. Procédé selon la revendication 7, caractérisé en ce qu'on sous-refroidit au moins partiellement l'azote liquide de pureté spéciale (34).

9. Procédé selon la revendication 7 ou 8, caractérisé en ce que l'azote liquide de pureté spéciale (34) est vaporisé au moins partiellement par échange de chaleur avec de l'azote en voie de condensation (40) qui provient de la tête dudit premier étage de rectification (2).

10. Installation pour la mise en oeuvre du procédé selon une quelconque des revendications 7 à 9, comportant une colonne de rectification (3) à deux étages, un premier étage de rectification (2) et une deuxième étage de rectification (6) étant mis en relation mutuelle d'échange thermique par un condenseur-vaporiseur commun (7), l'installation comportant, en outre, une colonne à azote de pureté spéciale (31), caractérisée en ce que la partie inférieure de ladite colonne à azote de pureté spéciale (31) est reliée à la partie supérieure du premier étage de rectification (2) par une conduuite de gaz (27) et par une conduite de liquide (29) et en ce qu'une conduite de prélèvement d'azote de pureté spéciale (34) est disposée au-dessous de la tête dudit premier étage de rectification (2), à une distance de cette tête qui correspond à une pluralité de plateaux.

11. Procédé de séparation de l'air, qui met en oeuvre les étapes de procédé définies dans une quelconque des revendications 1 à 5, ainsi que les caractéristiques définies dans une quelconque des revendications 7 à 9, caractérisé en ce que le liquide de la cuve de la colonne à oxygène de pureté spéciale (23) est réchauffé par échange de chaleur avec le gaz obtenu dans la tête de la colonne à azote de pureté spéciale (31).

12. Installation pour la mise en oeuvre du procédé selon la revendication 11, qui présente les caractéristiques respectives des revendications 6 et 10, caractérisée en ce qu'elle comporte un condenseur- vaporiseur (28) disposé entre la colonne à oxygène de pureté spéciale (23) et la colonne à azote de pureté spéciale (31).
